# EUROPÄISCHE PATENTSCHRIFT

(11) **EP 0 634 338 B1**
(45) Veröffentlichungstag und Bekanntmachung des Hinweises auf die Patenterteilung: **26.03.1997**
(21) Anmeldenummer: 94890119.4
(22) Anmeldetag: 11.07.1994
(51) Int. Cl.: B65D 47/08, B65D 43/16

(54) **Einteiliges Schnappscharnier**
One piece snap hinge
Charnière à rabattre d'une seule pièce

(30) Priorität: 14.07.1993 AT 1396/93
(43) Veröffentlichungstag der Anmeldung: 18.01.1995
(73) Patentinhaber: "EXPAN" Dipl. Kfm. Ing. Ernst Feichtinger-Chemische Fabrik und Plastikwerk, A-9010 Klagenfurt (Kärnten) (AT)
(72) Erfinder: Sturm, Josef, A-9064 Pischeldorf (Kärnten) (AT)
(74) Vertreter: Beer, Manfred, Dipl.-Ing.

(56) Entgegenhaltungen:
- EP-A- 0 494 306
- EP-A- 0 531 887
- DD-A- 299 286
- DE-A- 3 442 152
- US-A- 4 625 898

## Beschreibung

Die Erfindung betrifft ein einteiliges Schnappscharnier aus Kunststoff, bestehend aus zwei miteinander verschwenkbar verbundenen Scharnierteilen, beispielsweise dem Unterteil und dem Oberteil eines Behälterverschlusses, wobei die beiden Scharnierteile über wenigstens ein mit ihnen einstückig ausgebildetes Scharnierband, das ein im Bereich einer Trennebene zwischen den beiden Scharnierteilen liegendes Gelenk bildet und über zu beiden Seiten des Scharnierbandes angeordnete, streifenförmige Verbindungsteile miteinander verbunden sind.

Schnappscharniere aus Kunststoff, die beispielsweise zwischen einem auf einen Behälter aufgesetzten Unterteil und einem klappbaren Oberteil eines Verschlusses vorgesehen sind, sind in vielen Ausführungsformen bekannt.

Bei dem aus der EP-A-56 469 bekannten Schnappscharnier aus Kunststoff sind die Zugbänder nicht zugelastisch und die für die Schnappwirkung erforderliche Federkraft wird dadurch aufgebracht, daß wenigstens einer der Scharnierteile federelastisch verformbar ist. Bei diesem bekannten Schnappscharnier sind die Zugbänder über filmscharnierartige Dünnstellen an die Scharnierteile angeschlossen. Das bei dem bekannten Schnappscharnier zwischen den Zugbändern vorgesehene Filmscharnier ist so ausgebildet, daß die beiden Scharnierteile gegeneinander um eine geometrische Achse verschwenkbar sind. Nachteilig bei diesem bekannten Scharnier ist es, daß es insgesamt fünf Dünnstellen (je zwei an den Enden der Zugbänder und eine als Filmscharnier) aufweist, so daß nicht nur dessen Herstellung aufwendig, sondern auch dessen Lebensdauer wegen der Gefahr, daß die Dünnstellen beschädigt werden - diese werden beim Verschwenken der Scharnierteile gegeneinander stark belastet -, nur beschrankt ist. Außerdem wird die für die Schnappfunktion erforderliche Federkraft nur von den Scharnierteilen aufgebracht, so daß beim Entwerfen der Scharnierteile Beschränkungen zu beachten sind.

Ein einteiliger Schnappscharnierverschluß der eingangs genannten Gattung ist aus der EP-A-291 457 bekannt. Bei diesem bekannten Verschluß sollen die beidseits des Filmscharniers angeordneten Spannbänder in der Schließstellung des Scharniers gestreckt sein und im übrigen zugelastisch oder biegeelastisch sein, um die Schnappfunktion des bekannten Scharnierverschlusses zu gewährleisten.

Eine der EP-A-291 457 ähnliche Konstruktion ist aus der EP-A-494 306 (Fig. 9 und 10) bekannt, bei der elastisch gebogene, zu beiden Seiten eines Filmscharniers angeordnete Elemente vorgesehen sind, welche die Schnappfunktion durch ihre elastische Federkraft bewirken.

Schließlich ist aus der EP-A-461 067 ein einteiliger Schnappverschluß aus Kunststoff bekannt, der aus einem Unterteil und einer Kappe besteht, die miteinander über ein Filmscharnier miteinander verbunden sind. Bei dem bekannten Scharnierverschluß ist beidseits des Filmscharnieres je ein Federelement vorgesehen, das einstückig mit den Wänden der Verschlußteile ausgebildet ist. Die Schnappfunktion wird ausschließlich durch elastische Eigenschaften der Federelemente aufgebracht.

Der Erfindung liegt die Aufgabe zugrunde, ein Schnappscharnier der eingangs genannten Gattung anzugeben, das die oben genannten Nachteile nicht aufweist, einfach herzustellen ist und bei dem die streifenförmigen Verbindungsteile nicht elastisch sein müssen.
Erfindungsgemäß wird dies bei einem Schnappscharnier der eingangs genannten Gattung dadurch erreicht, daß die Ansatzstellen der streifenförmigen Verbindungsteile parallel zur Trennebene verlaufen, daß in wenigstens einem der Scharnierteile zwischen dem Scharnierband und jedem der beiden streifenförmigen Verbindungsteile ein von dem in der Trennebene liegenden Rand des Scharnierteils ausgehender Schnitt vorgesehen ist und daß der zwischen den Schnitten angeordnete Bereich des Scharnierteiles,mit dem das Gelenk verbunden ist, elastisch verformbar ist und die Federkraft für die Schnappwirkung aufbringt.

Beim erfindungsgemäßen Schnappscharnier sind anders als beim aus der EP-A-56 469 bekannten Schnappscharnier keine langgestreckten, filmscharnierartigen Dünnstellen an den Enden der streifenförmigen Verbindungsteile vorgesehen. So sind beim erfindungsgemäßen Schnappscharnier die streifenförmigen Verbindungsteile gerade in ihren stark belasteten Enden nicht durch Dünnstellen geschwächt.

Dadurch, daß beim erfindungsgemäßen Schnappscharnier beiderseits des Scharnierbandes Schlitze vorgesehen sind, wird die elastische Funktion, die für die Schnappwirkung wesentlich ist, lediglich in einem definierten Bereich eines Scharnierteiles (insbesondere des Deckels) aufgebracht, so daß der übrige Scharnierteil nicht verformt wird, wenn der Scharnierteil in die eine oder andere Richtung verschwenkt wird. Dadurch ist die Funktion und das ordnungsgemäße Schließen eines mit dem erfindungsgemäßen Schnappscharnier ausgerüsteten Verschlusses verbessert. Durch entsprechende Wahl der Länge der Schlitze und/oder der Wandstärke des zwischen den Schlitzen liegenden Teils des Scharnierteiles (z.B. des Oberteils eines Verschlusses) kann man die Federwirkung und damit die Schnappfunktion entsprechend den Bedürfnissen jeweils festlegen.

Bevorzugte und vorteilhafte Ausführungsmöglichkeiten des erfindungsgemäßen Schnappscharniers sind Gegenstand der Unteransprüche.

Weitere Einzelheiten und Merkmale der Erfindung sowie Vorteile derselben ergeben sich aus der nachstehenden Beschreibung des in der Zeichnung als Ausführungsbeispiel dargestellten Verschlusses. Es zeigt:
- Fig. 1: den geschlossenen Verschluß in Ansicht,
- Fig. 2: den geöffneten Verschluß in Seitenansicht,
- Fig. 3: eine Draufsicht auf den geöffneten Verschluß und
- Fig. 4: einen Längsschnitt durch den geöffneten Verschluß.

Im gezeigten Ausführungsbeispiel besteht der Verschluß aus einem Grundkörper 1 (Unterteil) und einem Deckel 2 (Oberteil). Der Oberteil 2 ist mit dem Unterteil 1 über ein Schnappscharnier 3, dessen Konstruktion später in Einzelheiten beschrieben werden wird, verschwenkbar verbunden.

Der Unterteil 1 besteht aus einer oberen Endwand 5, einer äußeren Wand 6 und einem inneren Stutzen 7. Die Wand 6 stützt sich am oberen Bereich eines mit dem Verschluß ausgerüsteten Behälters ab, wobei der innere Stutzen 7 mit dem Hals des Behälters verrastet wird. Hiezu sind an der Innenseite des inneren Stutzens 7 in Umfangsrichtung verlaufende Rippen 8 vorgesehen, die verhindern, daß der Unterteil 1 und damit der Verschluß, vom Hals des Behälters wieder abgezogen werden kann, nachdem der Verschluß einmal aufgepreßt worden ist.

An der oberen Endwand 5 des Unterteils 1 ist noch ein Stutzen 10 vorgesehen, in dem eine Austrittsöffnung 11 vorgesehen ist.

Der Oberteil 2 ist flach und hohl ausgebildet und weist an seiner Innenseite einen Ringflansch 12 auf, der in der Schließstellung des Verschlusses den Stutzen 10 am Unterteil 1 dichtend in sich aufnimmt.

Das zur Verbindung des Oberteils 2 mit dem Unterteil 1 vorgesehene Scharnier 3 ist als Schnappscharnier ausgebildet, so daß es das Verschwenken des Oberteils 2 gegen Ende des Schließvorganges unterstützt und anderseits den Oberteil 2 durch Federkraft in der in Fig. 3 und 4 gezeigten Offenstellung hält.

Wie in den Zeichnungen dargestellt, ist der Oberteil 2 mit dem Unterteil 1 über ein Scharnierband 13 und zwei streifenförmige Verbindungsteile 14 verbunden.

Das Scharnierband 13 ist als Streifen ausgebildet, der an seinen mit dem Oberteil 2 und mit dem Unterteil 1 einstückig ausgebildeten Enden an Stärke zunimmt. Dazwischen weist der das Scharnierband 13 bildende Streifen einen Abschnitt 16 auf, der eine gleichmäßige Stärke besitzt.

Die beiden streifenförmigen Verbindungsteile 14 besitzen über ihre gesamte Länge eine gleichmäßige Stärke.

Bei der erfindungsgemäßen Ausführungsform des Verschlusses gehen die streifenförmigen Verbindungsteile 14 ohne Verdünnungsstellen, wie Filmscharniere, in den klappbaren Oberteil 2 und in den Unterteil 1 des Verschlusses über. Die streifenförmigen Verbindungsteile 14 besitzen an den Anschlußstellen 18, d.h. dort wo sie in den klappbaren Oberteil 2 und in den an einem Behälter (z.B. an eine Tube) aufsetzbaren Unterteil 1 übergehen, kleine Verrundungen, die sich ausbilden, weil die entsprechenden Kanten des Werkzeuges, mit dem der Verschluß im Spritzgußverfahren hergestellt wird, gebrochen sind. Es sind also an den Übergängen der streifenförmigen Verbindungsteile 14 in die Teile 1 und 2 des Verschlusses Verdickungen vorgesehen.

Die schmal ausgebildeten, streifenförmigen Verbindungsteile 14 sind beim erfindungsgemäßen Verschluß nicht zugelastisch, jedoch biegeelastisch ausgebildet und können eine Dicke von 0,5 mm haben.

Die beiden Teile (Oberteil 2 und Unterteil 1) des Verschlusses sind in der Nachbarschaft der Anschlußstellen 18 der streifenförmigen Verbindungsteile 14 nicht biegeelastisch. Vielmehr sind im Oberteil 2 beidseits des Scharnierstreifens 13 Schlitze 19 vorgesehen. Die Schlitze 19 bewirken, daß der zwischen ihnen liegende Bereich 19' der Wand 2' des Oberteils 2 im Bereich der Anschlußstelle 17 des Scharnierbandes 13 federn kann. Der Unterteil 1 ist in der Nachbarschaft der Anschlußstellen 18 und 17 der streifenförmigen Verbindungsteile 14 und des Scharnierbandes 13, also im Bereich der oberen Endwand 5 des Unterteils 1 durch eine Stufe 40 ausgesteift.

In den in den Fig. 1 bis 4 dargestellten Stellungen des Oberteils (Deckels) 2 ist das Scharnier 3 zwischen dem Unterteil 1 und dem Oberteil 2 vollkommen entspannt. Wird der Oberteil 2 zum Schließen verschwenkt, dann verbiegt sich der Abschnitt 19' zwischen den Schlitzen 19 unter der Wirkung der streifenförmigen Verbindungsteile 14 und des Scharnierbandes 13 elastisch.

Ausgehend von der in Fig. 2, 3 und 4 gezeigten, offenen Stellung wird die zum Verschwenken des Oberteils 2 beim Schließen erforderliche Kraft immer größer, bis ein Totpunkt erreicht wird. Wird der Oberteil 2 weitergeschwenkt, so schnappt er durch die gespeicherte Spannkraft des Bereiches 19' angetrieben weiter, bis er fast die Schließstellung einnimmt.

Beim Schließen ergibt sich wegen des Scharnierbandes 13 und der beiden Verbindungsstreifen 14 keine Schwenkbewegung des Oberteils 2 um eine definierte Achse. Vielmehr wird der Oberteil unter elastischem Verformen des Abschnittes 19' zwischen den Schlitzen 19 nach innen des Oberteils 2 eine Bewegung auszuführen, die sich aus einer Drehbewegung auf den Unterteil 1 zu und einer gleichzeitigen Linearbewegung des Oberteils 2 in Richtung der Ebene, die von seinem freien, in der geschlossenen Stellung auf dem Unterteil 1 aufliegenden Rand definiert ist, zusammensetzt. Diese Linearbewegung ist zunächst auf den Unterteil 1 hin gerichtet (bis zum Totpunkt) und dann von diesem weg, so daß schließlich der Oberteil 2 knapp bevor er auf den Unterteil 1 aufzuliegen kommt, mit diesem im wesentlichen fluchtet.

Sinngemäß wird beim Öffnen des Oberteils 2, ausgehend von der in Fig. 1 gezeigten Stellung, Spannkraft im Bereich 19' gespeichert bis der Totpunkt erreicht ist, so daß der Oberteil 2 beim Überschreiten des Totpunktes selbsttätig weiter in die in Fig. 2 und 3 dargestellte, offene Stellung aufschnappt. Auch hier tritt - sinngemäß umgekehrt - die oben geschilderte Bewegung des Oberteils 1 (Drehbewegung und Linearbewegung) auf.

Im Bereich einer abgeflachten Stelle 20 des äußeren Wand 6 des Unterteils 1 ist ein von diesem nach oben ragender Ansatz 21 vorgesehen. Der Ansatz 21 ist nach Art einer Pfeilspitze widerhakenartig ausgebildet. Im Bereich der Wurzel des Ansatzes 21 ist eine Sollbruchstelle, beispielsweise in Form einer Abreißkante 25, vorgesehen.

Im Oberteil 2 ist auf der dem Scharnier 3 gegenüberliegenden Seite ein gegenüber dem Außenumfang des Oberteils 2 rückversetzter Bereich 30 vorgesehen. In diesem Bereich 30 ist eine Öffnung 32 vorgesehen. Beim erstmaligen Schließen des Oberteils 2 in die in Fig. 1 gezeigte Stellung bewegt sich der Ansatz 21 durch die Öffnung 32 im Oberteil 2 und verhakt sich, indem sich sein pfeilspitzenartiges Ende auf der Fläche 31 abstützt. Wird nun der Oberteil 2, ausgehend von der Schließstellung wieder geöffnet, dann reißt der Ansatz 21 im Bereich der Abreißkante 25 vom Unterteil 1 ab und es ist am Fehlen des Ansatzes 21 erkennbar, daß der Verschluß geöffnet worden ist, auch wenn er später wieder einmal geschlossen wird.

Das Öffnen des Oberteils 2 gestaltet sich einfach, da der Rand des Oberteils 2 im abgeflachten Bereich 20 des Unterteils 1 nach Art einer Handhabe 33 vorsteht, so daß beim Öffnen des Oberteils 2 ein Finger gut angesetzt werden kann.

Der Oberteil 2 wird in seiner Schließstellung durch die Stufe 40 an der oberen Endfläche 5 des Oberteils 1 zentriert und ist gegenüber seitlichen Bewegungen abgestützt, so daß allfällige Scherkräfte auf den Ansatz 21 verhindert werden.

Die für die Schnappfunktion wesentliche Elastizität des zwischen den Schlitzen 19 liegenden Bereiches 19' ist durch die Dicke (Wandstärke) im Bereich 19' und durch die Länge der Schlitze 19 bestimmt und kann ohne weiteres durch entsprechende Wahl der Dicke und/oder der Länge der Schlitze 19 auf das optimale Ausmaß eingestellt werden. In bestimmen Fällen kann es vorteilhaft sein, wenn die Federwirkung für die Schnappfunktion im Bereich 19' durch eine oder mehrere aussteifende Rippen 35 (vgl. Fig. 3 und 4) verkleinert wird.

Zusammenfassend kann die Erfindung beispielsweise wie folgt dargestellt werden:

Ein Behälterverschluß mit Schnappfunktion besteht aus einem Unterteil 1 und einem Oberteil 2. Unterteil 1 und Oberteil 2 sind über ein Scharnierband 13 und über zu beiden Seiten des Scharnierbandes 13 angeordnete, nicht zugelastische, streifenförmige Verbindungsteile 14 miteinander verbunden. Die Ansatzstellen 18 der streifenförmigen Verbindungsteile 14 am Unterteil 1 bzw. am Oberteil 2 verlaufen parallel zur Schwenkachse. Um die für die Schnappfunktion erforderliche Federkraft aufzubringen, sind im Oberteil 2 zwischen dem Scharnierband 13 und jedem der beiden streifenförmigen Verbindungsteile 14 ein im wesentlichen senkrecht zur Trennebene 27 verlaufender Schlitz 19 vorgesehen. Der zwischen den Schlitzen 19 liegende Bereich 19' der Wand 2' des Oberteils 2 des Verschlusses kann unabhängig von dem übrigen Teil des Oberteils 2 hin und her federn.

## Patentansprüche

1. Einteiliges Schnappscharnier aus Kunststoff, bestehend aus zwei miteinander verschwenkbar verbundenen Scharnierteilen (1, 2), beispielsweise dem Unterteil und dem Oberteil eines Behälterverschlusses, wobei die beiden Scharnierteile (1, 2) über wenigstens ein mit ihnen einstückig ausgebildetes Scharnierband (13), das ein im Bereich einer Trennebene (27) zwischen den beiden Scharnierteilen liegendes Gelenk bildet, und über zu beiden Seiten des Scharnierbandes (13) angeordnete streifenförmige Verbindungsteile (14) miteinander verbunden sind, dadurch gekennzeichnet, daß die Ansatzstellen (18) der streifenförmigen Verbindungsteile (14) parallel zur Trennebene (27) verlaufen, daß in wenigstens einem der Scharnierteile (1, 2) zwischen dem Gelenk (13) und jedem der beiden streifenförmigen Verbindungsteile (14) ein von dem in der Trennebene (27) liegenden Rand des Scharnierteils (1, 2) ausgehender Schnitt (19) vorgesehen ist, und daß der zwischen den Schnitten (19) angeordnete Bereich (19') des Scharnierteils (2), mit dem das Gelenk (13) verbunden ist, elastisch verformbar ist und die Federkraft für die Schnappwirkung aufbringt.

2. Scharnier nach Anspruch 1, dadurch gekennzeichnet, daß die Schnitte als im wesentlichen senkrecht zur Trennebene (27) verlaufende Schlitze (19) ausgebildet sind.

3. Scharnier nach Anspruch 1 oder 2, dadurch gekennzeichnet, daß die Schnitte (19) bei einem aus Unterteil (1) und Oberteil (2) bestehenden Behälterverschluß im Oberteil (2) vorgesehen sind.

4. Scharnier nach einem der Ansprüche 1 bis 3, dadurch gekennzeichnet, daß sich die Schnitte (19) von der Außenseite des einen Scharnierteils (1, 2) nach innen hin erweitern.

5. Scharnier nach einem der Ansprüche 1 bis 4, dadurch gekennzeichnet, daß die Ansatzstellen (18) der streifenförmigen Verbindungsteile (14) dünner als die an die Trennebene (27) angrenzenden Wände (6, 2') der Scharnierteile (1, 2) ausgebildet sind.

6. Scharnier nach einem der Ansprüche 1 bis 5, dadurch gekennzeichnet, daß die streifenförmigen Verbindungsteile (14) im Bereich der Außenfläche der Wände (6, 2') der Scharnierteile (1, 2) liegen.

7. Scharnier nach einem der Ansprüche 1 bis 6, dadurch gekennzeichnet, daß die streifenförmigen Verbindungsteile (14) dünnstellenfrei in die Wände (6, 2') der Scharnierteile (1, 2) übergehen.

8. Scharnier nach einem der Ansprüche 1 bis 7, dadurch gekennzeichnet, daß die streifenförmigen Verbindungsteile, (14) über die gesamte Länge eine gleichbleibende Dicke aufweisen.

9. Scharnier nach einem der Ansprüche 1 bis 8, dadurch gekennzeichnet, daß die streifenförmigen Verbindungsteile (14) bei geschlossenem Schnappscharnier eine über die Außenfläche der Scharnierteile (1, 2) vorstehende, konvex gebogene Stellung einnehmen.

10. Scharnier nach einem der Ansprüche 1 bis 9, dadurch gekennzeichnet, daß die streifenförmigen Verbindungsteile (14) bei um 180° geöffneten Scharnierteilen (1, 2) (die beiden in der geschlossenen Stellung aneinanderliegenden Flächen und Randbereiche liegen in einer einzigen Ebene) gerade verlaufen und zu den angrenzenden Wänden (2', 6) der Scharnierteile (1, 2) im wesentlichen senkrecht stehen.

11. Scharnier nach einem der Ansprüche 1 bis 10, dadurch gekennzeichnet, daß das Scharnierband (13) bei aufeinandergeklappten Scharnierteilen (1, 2) in einen über die angrenzenden Wände (2', 6) der Scharnierteile (1, 2) nach außen vorstehenden Bogen verlaufend ausgerichtet ist.

12. Scharnier nach einem der Ansprüche 1 bis 11, dadurch gekennzeichnet, daß das die beiden Scharnierteile (1, 2) verbindende Scharnierband (13) als elastisch verformbarer Streifen ausgebildet ist.

13. Scharnier nach einem der Ansprüche 1 bis 12, dadurch gekennzeichnet, daß das Scharnierband (13) zwischen den Scharnierteilen (1, 2) einen Bereich (16) mit konstanter Dicke aufweist.

14. Scharnier nach einem der Ansprüche 1 bis 13, dadurch gekennzeichnet, daß das Scharnierband (13) an seinen Enden zu den Scharnierteilen (1, 2) hin an Dicke zunimmt.

15. Scharnier nach einem der Ansprüche 1 bis 14, dadurch gekennzeichnet, daß der die Schnitte (19) aufweisende Scharnierteil (1, 2) im Bereich (19') zwischen den Schnitten (19) durch wengistens eine zu dem Bereich (19') etwa normal stehende Rippe (35) ausgesteift ist.

## Claims

1. A one-piece snap hinge of plastics material, consisting of two hinge parts (1, 2) connected together in hinged manner, for example the bottom part and the top part of a container closure, wherein the two hinge parts (1, 2) are connected together by at least one hinge strap (13) formed in one piece therewith and which forms a joint in the region of a plane of separation (27) between the two hinge parts and by strip-form connecting parts (14) on the two sides of the hinge strap (13), characterized in that the points of attachment (18) of the strip-form connecting parts (14) run parallel to the plane of separation (27), in that a cut (19) is formed in at least one of the hinge parts (1, 2) between the joint (13) and each of the two strip-form connecting parts (14), running from the edge of the hinge part (1, 2) lying in the plane of separation (27), and that the region (19') of the hinge part (2) disposed between the cuts (19), to which the joint (13) is connected, is elastically deformable and contributes the spring force for the snap action.

2. A hinge according to claim 1, characterized in that the cuts are formed as slots (19) running substantially perpendicular to the plane of separation (27).

3. A hinge according to claim 1 or 2, characterized in that the cuts (19) are provided in the top part (2) of a container closure consisting of a bottom part (1) and a top part (2).

4. A hinge according to any of claims 1 to 3, characterized in that the cuts (19) widen inwardly from the outside of a hinge part (1, 2).

5. A hinge according to any of claims 1 to 4, characterized in that the points of attachment (18) of the strip-form connecting parts (14) are thinner than the walls (6, 2') of the hinge part (1, 2) adjoining the plane of separation (27).

6. A hinge according to any of claims 1 to 5, characterized in that the strip-form connecting parts (14) lie in the region of the outer surface of the walls (6, 2') of the hinge parts (1, 2).

7. A hinge according to any of claims 1 to 6, characterized in that the strip-form connecting parts (14) pass over without thinned places into the walls (6, 2') of the hinge parts (1, 2).

8. A hinge according to any of claims 1 to 7, characterized in that the strip-form connecting parts (14) have a constant thickness over the whole length.

9. A hinge according to any of claims 1 to 8, characterized in that the strip-form connecting parts (14) assume a convexly bowed position standing out from the outer surface of the hinge parts (1, 2) with the snap hinge closed.

10. A hinge according to any of claims 1 to 9, characterized in that the strip-form connecting parts (14) are straight with the hinge parts (1, 2) opened through 180° (the two surfaces and edge regions which lie against one another in the closed position lying in a single plane) and are substantially perpendicular to the adjoining walls (2' ,6) of the hinge parts (1, 2).

11. A hinge according to any of claims 1 to 10, characterized in that the hinge strap (13) is disposed in an arc standing out from the adjoining walls (2', 6) of the hinge parts (1, 2) with the hinge parts (1, 2) folded together.

12. A hinge according to any of claims 1 to 11, characterized in that the hinge strap (13) joining the two hinge parts (1, 2) is in the form of an elastically deformable strip.

13. A hinge according to any of claims 1 to 12, characterized in that the hinge strap (13) has a region (16) of constant thickness between the hinge parts (1, 2).

14. A hinge according to any of claims 1 to 13, characterized in that the hinge strap (13) increases in thickness towards the hinge parts (1, 2) at its ends.

15. A hinge according to any of claims 1 to 14, characterized in that the hinge part (1, 2) with the cuts (19) is stiffened in the region (19') between the cuts (19) by at least one rib (35) approximately normal to the region (19').

## Revendications

1. Charnière bistable monopièce en matière plastique, composée de deux parties de charnière (1, 2) reliées de façon pivotante l'une à l'autre, par exemple la partie inférieure et la partie supérieure d'une fermeture de récipient, les deux parties de charnière (1, 2) étant reliées entre elles en passant par au moins une bande-charnière (13) réalisée d'une seule pièce avec elles et constituant une articulation située dans la zone d'un plan de joint (27) entre les deux parties de charnière, et en passant par des parties de liaison (14) en forme de ruban, disposées de part et d'autre de la bande-charnière (13), caractérisée par le fait que les emplacements de raccordement (18) des parties de liaison (14) en forme de ruban aux parties de charnière sont orientés parallèlement au plan de joint (27), qu'une entaille (19) est prévue dans au moins une des parties de charnière (1, 2) entre l'articulation (13) et chacune des deux parties de liaison (14) en forme de ruban, dans le bord de la partie de charnière (1, 2) situé dans le plan de joint (27), et que la zone (19') de la partie de charnière (2) qui est disposée entre les entailles (19) est reliée à l'articulation (13), est élastiquement déformable et fournit la force de ressort pour l'effet de détente.

2. Charnière suivant la revendication 1, caractérisée par le fait que les entailles sont réalisées sous la forme de fentes (19) s'étendant essentiellement perpendiculairement au plan de joint (27).

3. Charnière suivant la revendication 1 ou 2, caractérisée par le fait que les entailles (19) sont prévues dans la partie supérieure (2) dans le cas d'une fermeture de récipient composée d'une partie inférieure (1) et d'une partie supérieure (2).

4. Charnière suivant l'une des revendications 1 à 3, caractérisée par le fait que les entailles (19) augmentent de largeur depuis le côté extérieur de l'une des parties de charnière (1, 2) vers l'intérieur.

5. Charnière suivant l'une des revendications 1 à 4, caractérisée par le fait que les emplacements de raccordement (18) des parties de liaison (14) en forme de ruban aux parties de charnière sont plus minces que les parois (6, 2') des parties de charnière (1, 2), adjacentes au plan de joint (27).

6. Charnière suivant l'une des revendications 1 à 5, caractérisée par le fait que les parties de liaison (14) en forme de ruban sont situées dans la zone de la face extérieure des parois (6, 2') des parties de charnière (1, 2).

7. Charnière suivant l'une des revendications 1 à 6, caractérisée par le fait que les parties de liaison (14) en forme de ruban se raccordent sans zones amincies aux parois (6, 2') des parties de charnière (1, 2).

8. Charnière suivant l'une des revendications 1 à 7, caractérisée par le fait que les parties de liaison (14) en forme de ruban présentent une épaisseur constante sur toute la longueur.

9. Charnière suivant l'une des revendications 1 à 8, caractérisée par le fait que les parties de liaison (14) en forme de ruban occupent, lorsque la charnière est fermée, une position convexe, en saillie sur la face extérieure des parties de charnière (1, 2).

10. Charnière suivant l'une des revendications 1 à 9, caractérisée par le fait que lorsque les parties de charnière (1, 2) sont ouvertes à 180° (les deux surfaces et zones marginales qui sont contiguës en position fermée sont situées dans un même plan), les parties de liaison (14) en forme de ruban sont rectilignes et sont orientées essentiellement perpendiculairement aux parois adjacentes (2', 6) des parties de charnière (1, 2).

11. Charnière suivant l'une des revendications 1 à 10, caractérisée par le fait que lorsque les parties de charnière (1, 2) sont rabattues l'une sur l'autre, la bande-charnière (13) s'étend suivant un arc en saillie vers l'extérieur sur les parois adjacentes (2', 6) des parties de charnière (1, 2).

12. Charnière suivant l'une des revendications 1 à 11, caractérisée par le fait que la bande-charnière (13) reliant les deux parties de charnière (1, 2) est réalisée sous la forme d'un ruban élastiquement déformable.

13. Charnière suivant l'une des revendications 1 à 12, caractérisée par le fait que la bande-charnière (13), entre les parties de charnière (1, 2), présente une zone (16) d'épaisseur constante.

14. Charnière suivant l'une des revendications 1 à 13, caractérisée par le fait que la bande-charnière (13) augmente d'épaisseur à ses extrémités, vers les parties de charnière (1, 2).

15. Charnière suivant l'une des revendications 1 à 14, caractérisée par le fait que la partie de charnière (1, 2) comportant les entailles (19) est rigidifiée, dans la zone (19') comprise entre les entailles (19), par au moins une nervure (35) orientée à peu près normalement à ladite zone (19').
